# EUROPÄISCHE PATENTSCHRIFT

(11) **EP 0 146 917 B1**
(45) Veröffentlichungstag und Bekanntmachung des Hinweises auf die Patenterteilung: **14.03.1990**
(21) Anmeldenummer: 84115799.3
(22) Anmeldetag: 19.12.1984
(51) Int. Cl.: B65H 43/08

(54) **Einrichtung zum Erkennen des Vorhandenseins von Transportgut auf der Mantelfläche eines rotierenden Transportkörpers**
Device for detecting the presence of material to be conveyed on the lateral area of a rotating carrier
Dispositif de détection de la présence d'une matière sur la surface extérieure d'un organe rotatif de transport

(30) Priorität: 22.12.1983 DE 3346347
(43) Veröffentlichungstag der Anmeldung: 03.07.1985
(73) Patentinhaber: Leuze electronic GmbH + Co., D-73277 Owen (DE)
(72) Erfinder: Stiefelmeyer, Günther, D-7311 Bissingen-Teck (DE)

(56) Entgegenhaltungen:
- CH-A- 455 304
- DE-A- 2 539 481
- FR-A- 2 240 108
- JP-A-59 203 907
- PATENTS ABSTRACTS OF JAPAN, Band 7, Nr. 270 (P-240)[1415], 2. Dezember 1983

## Beschreibung

Die Erfindung betrifft eine Einrichtung zum Erkennen des Vorhandenseins von Transportgut auf der Mantelfläche eines rotierenden Transportkörpers mit Hilfe einer einen Lichtsender und einen Lichtempfänger sowie eine Schaltungsanordnung zur Signalauswertung enthaltenden lichtelektrischen Einheit, wobei der Lichtsender und der Lichtempfänger stationär angeordnet sind und die Übertragung des vom Lichtsender abgestrahlten Lichtstrahlenbündels zum Lichtempfänger mittels Lichtleiter erfolgt, die mit ihrem einen Ende in die Abtastzone des rotierenden Transportkörpers frei ausmünden und mit ihrem anderen Ende in axialer Richtung aus dem Transportkörper zum Lichtempfänger herausgeführt sind.

Eine derartige Einrichtung ist durch die FR-A-2 240 108 bekannt. Die hierbei benutzte lichtelektrische Überwachungseinrichtung arbeitet mit Umgebungslicht bzw. mit einer zusätzlichen, der Zylindermantelfläche zugeordneten freiliegenden äußeren Lichtquelle und demgemäß mit wenigstens zwei Einweg-Lichtschranken, die in Umfangsrichtung des Zylinders gegeneinander versetzt sein müssen. Das Problem der stationären Anordnung des Lichtsenders und des Lichtempfängers auf einer Seite, wie es bei Reflexionslichtschranken mit einem Lichtleiter für das Sendelichtstrahlenbündel und einem Lichtleiter für das Reflexionslichtstrahlenbündel, die beide mit dem Transportkörper umlaufen, erforderlich ist, tritt bei der in Rede stehenden Einrichtung nicht auf. Abgesehen davon besteht hierbei wegen der unvermeidlichen Schwankungen der Lichtintensität in Gebäuden sowie infolge der Beeinflussung der Lichtquelle durch Fremdlicht, Verstaubung etc. auch die nennenswerte Gefahr einer Beeinträchtigung der Signalauswertung.

In der DE-A-2 539 481 ist eine Vorrichtung zur Reflexionsabtastung von Markierungen zum Messen und Regeln an beweglichen mechanischen Abläufen, insbesondere an Rotationsdruckmaschinen, dargestellt und beschrieben, bei der als Tastorgan mindestens ein flexibles Lichtleiterkabel verwendet wird. Das Lichtleiterkabel bildet dabei mit seinem im Bereich der abzutastenden Bahn liegenden Stirnende eine auf einen Signalpunkt einrichtbare Tastfläche und ist mit seinem anderen Ende, das außerhalb des Bahnbereichs liegt, mit einem Lichtgeber und Lichtempfänger verbunden, der fest am Maschinengehäuse angebracht ist. Das Lichtleiterkabel bzw. die Lichtleiterkabel sind in einem Halter an einem Trägerteil in Form einer quer zur Bahn-Bewegungsrichtung und etwa parallel zur Bahnebene verlaufenden Stange gelagert. Diese Stange ist am Maschinengestell befestigt.

Lichtempfänger und Lichtsender sowie die Tastorgane sind bei dieser Vorrichtung zur Reflexionsabtastung bezogen auf die durchlaufende Bahn ruhend angeordnet. Daher kann der Abtastvorgang während der Dauer einer Teilumdrehung eines rotierenden zylindrischen Körpers nicht aufrechterhalten werden. Voraussetzung für die Funktionsfähigkeit einer solchen Vorrichtung ist eine Relativbewegung der mit Markierungen versehenen Materialbahn zu den Tastorganen sowie eine Bewegung der Materialbahn zumindest in einer im wesentlichen senkrecht zur Fläche der Abtastorgane liegenden Ebene. Abgesehen davon ist eine derartige Reflexionsabtastung wegen der langen, frei liegenden Verbindungsleitungen insbesondere auch in mechanischer Hinsicht störanfällig.

Es ist Aufgabe der Erfindung, eine lichtelektrische Einrichtung der gattungsgemäßen Art zu schaffen, die während der Dauer der Anlage der Transportgutbahn am Transportkörper je Transportkörperumdrehung eine zuverlässige Signalauswertung bei einem hohen Wirkungsgrad gewährleistet, wobei der Aufwand nur sehr gering ist und Störeinflüsse weitestgehend ausgeschaltet sind.

Diese Aufgabe ist erfindungsgemäß dadurch gelöst, daß die lichtelektrische Einheit nach dem Reflexionsprinzip arbeitet und die Enden der zur Übertragung des Sendelichtstrahlenbündels und des Reflexionslichtstrahlenbündels dienenden Lichtleiter so aus dem Transportkörper herausgeführt sind, daß das Ende des den Sendelichtkanal mit verkörpernden Lichtleiters zentral in einer Bohrung im Wellenstumpf des Transportkörpers angeordnet ist und das Ende des den Reflexionslichtkanal mit verkörpernden Lichtleiters in einer exzentrisch zur Mittelachse des Wellenstumpfs liegenden Bohrung untergebracht ist, wobei der Wellenstumpf drehbar in einem den Lichtsender und den Lichtempfänger enthaltenden Bauteil gelagert ist und das Ende des einen Lichtleiters mit dem Lichtsender und das Ende des anderen Lichtleiters mit dem Lichtempfänger zusammenwirkt.

Weiterbildungen und zweckmäßige Ausgestaltungen des Gegeustandes der Erfindung sind in den Unteransprüchen angegeben.

Der Gegeustand der wird im nachstehenden anhand der Zeichnung, die eine beispielsweise Ausführungsform der Einrichtung zum Erkennen des Transportguts auf der Mantelfläche einer Hohlwalze veranschaulicht, erläutert.

Es zeigen:
Fig. 1 eine perspektivische Ansicht eines zwei zylindrische Hohlwalzen als Transportkörper umfassenden Abschnitts einer Anlage zum Transport von Papierbahnen,
Fig. 2 einen Teillängsschnitt durch die in Fig. 1 oben dargestellte Hohlwalze mit der lichtelektrischen Einheit,
Fig. 3 eine Ansicht der Hohlwalze gemäß Fig. 2 in Richtung A-B,
Fig. 4 eine Ansicht der in Fig. 2 stationär angeordneten Einheit in Richtung C-D,
Fig. 5 die Abtastzone im Schnitt mit koaxial zueinanderliegenden Mündungen der beiden Lichtleiter.

Bei dem in Fig. 1 veranschaulichten Abschnitt einer Walzenstraße, wie sie im Prinzip beispielsweise Kalander oder Farbdruckwerke aufweisen, wird das Transportgut 1 in Form einer Papier-oder Gewebebahn dem oberen rotierenden Körper 2 zugeführt und nach Umlenkung dem unteren Körper 3 übergeben und von diesem weitertransportiert. Die rotierenden Körper 2, 3 sind hier als Hohlwalzen ausgebildet.

In der Abtastzone 4 der oberen Hohlwalze 2 ist deren Mantel 5 mit zwei als Durchgangsbohrungen ausgebildeten Durchbrechungen 6, 7 versehen, von denen jede das Ende 8', 9' eines Lichtleiters 8, 9 aufnimmt. Die Lichtleiterenden sind dabei räumlich definiert und fest angeordnet, gegebenenfalls unter Verwendung eines besonderen, an der Innenseite des Mantels 5 angebrachten Aufnahmeteils. Die Stirnflächen der beispielsweise als Glasfasern oder Glasfaserbündel ausgebildeten Lichtleiter liegen materialbahnseitig frei, so daß das ausgesandte Lichtstrahlenbündel nach außen austreten kann und der beim Vorhandensein von Transportgut von diesem reflektierte Anteil des ausgestrahlten Lichtes ungehindert in den diesem zugeordneten Lichtleiter eindringen kann. Beim Ausführungsbeispiel ist der mit 8 bezeichnete Lichtleiter für die Übertragung des vom Lichtsender ausgehenden Strahlenbündels vorgesehen, der Lichtleiter 9 für die Rückführung des reflektierten Lichtanteils zum Empfänger. Es ist ohne weiteres möglich, mehrere solche Abtastzonen am Umfang der Hohlwalze 2 anzuordnen, die erforderlichenfalls auch räumlich gegeneinander versetzt sein können, um beispielsweise auch Schräglagen des Transportgutes erfassen zu können.

Der Lichtleiter 8 ist im Innenraum der Hohlwalze 2 von der Abtaststelle in eine zentrale Bohrung 10 in der Stirnseite der Walze geführt, die hier durch einen mit einem Wellenstumpf 12 versehenen Flansch 13 verkörpert ist. Der den Wellenstumpf enthaltene Flansch 13 ist dabei mittels zweier Schrauben 14 am kreisringförmigen Stirnseitenansatz 15 der Hohlwalze befestigt und zu diesem Zweck mit zwei in Umfangsrichtung verlaufenden Längsschlitzen 16 versehen, die auch ein Verdrehen des Flansches ermöglichen, vergleiche hierzu auch die Figuren 2 und 3. Desgleichen ist der Lichtleiter 9 in eine weitere Bohrung 17 im Flansch 13 eingeführt, die achsparallel zur Bohrung 10 verläuft und exzentrisch zu dieser angeordnet ist. Darüber hinaus liegt die Bohrung 17 in derselben Ebene wie die Bohrung 10; sie könnte indesssen auch um einen beliebigen Winkel gegen die Bohrung 10 versetzt sein.

Wie insbesondere aus Fig. 2 ersichtlich ist, sind die beiden flanschseitigen Endbereiche der beiden Lichtleiter mittels Hülsen 30, 31 in den Bohrungen 10 und 17 fixiert. Die Aufnahmebohrungen 10 und 17 setzen sich als im Durchmesser verjüngte Bohrungsabschnitte 10' und 17' im Wellenstumpf 12 axial fort und nehmen die Enden 8" und 9" der beiden Lichtleiter 8 und 9 auf. Die Lichtleiterenden 8" und 9" erstrecken sich in den Bohrungsabschnitten 10' und 17' soweit nach vorne, daß ihre Stirnflächen wenigstens angenähert bündig sind mit der Stirnfläche 12' des Wellenstumpfs 12.

Der Wellenstumpf 12 ist mittels eines Wälzlagers 18 drehbar in einem stationären Bauteil 19 gelagert, in dem der Lichtsender 20 und der Lichtempfänger 21 untergebracht sind. Die optische Kopplung des Lichtsenders 20 und des Lichtempfängers 21 mit dem Lichtleiter 8 und dem Lichtleiter 9 erfolgt über den zwischen der Stirnfläche 12' des Wellenstumpfes 12 und der dieser gegenüberliegenden Stirnfläche 22 des Bauteils 19 notwendigerweise vorhandenen Luftspalt 23, der beispielsweise in der Größenordnung von 0,1 bis 0,3 mm liegt. Dabei kann der Lichtsender etwa bündig mit der Stirnfläche 22 des Bauteiles 19 abschließen, desgleichen der Lichtempfänger. Im andern Fall sind im feststehenden Bauteil 19 Fortsetzungslichtkanäle 24, 25 vorzusehen, die zum entsprechend weit innerhalb des Bauteiles 19 liegenden Lichtsender und Lichtempfänger führen. Die Fortsetzungslichtkanäle können dabei ebenfalls durch Lichtleiter verkörpert sein. Im Falle des zentral liegenden Lichtleiterendes 8" kann sich der Fortsetzungslichtkanal 24 auch noch zum Teil in die Bohrung 10' des Wellenstumpfes 12 hineinerstrecken, wobei eine Relativbewegung zwischen diesem Teilstück des Lichtleiters 24 und dem Wellenstumpf 12 gewährleistet sein muß, da der letztere ja rotiert.

Im räumlich fest angeordneten Bauteil 19 kann auch die Auswerteschaltungsanordnung 26 untergebracht sein. Es besteht jedoch auch die Möglichkeit, die Auswerteschaltungsanordnung andernorts in einer Schaltzentrale oder dgl. vorzusehen. Ebensogut können auch der Lichtsender 20 und der Lichtempfänger 21 an einem anderen Ort installiert sein und mittels Lichtleiter an die mit der Hohlwalze 2 umlaufenden Lichtleiter 8 und 9 in der beschriebenen Weise angekoppelt sein.

Die beschriebene Einrichtung arbeitet wie folgt: Wird die Abtastzone 4 von einem Transportgut 1, beispielsweise einer Papierbahn, überdeckt, so wird das von Lichtsender 20 emittierte und über die Lichtleiter 24 und 8 zur Abtastzone 4 der Hohlwalze 2 geleitete Lichtstrahlenbündel von der Papierbahn 1 je nach deren Beschaffenheit zu einem größeren oder kleineren Teil reflektiert und gelangt in den Lichtleiter 9, der das reflektierte Licht über den mit ihm zu einem bestimmten Drehwinkel zusammenwirkenden, stationären Lichtleiter 25 zum Lichtempfänger 21 zurückstrahlt. Das über die Auswerteschaltanordnung 26 gesteuerte Relais 27 spricht in diesem Fall nicht an und die Anlage bleibt im betriebsbereiten Zustand, der gegebenenfalls durch ein optisches Signal erkennbar gemacht sein kann. Bleibt zum vorgesehenen Zeitpunkt eine Signalgabe infolge Fehlens einer Reflexionslichtstrahlung aus, weil sich kein Transportgut im Bereich der Abtastzone 4 befindet, so spricht das Relais 27 an und veranlaßt das Stillsetzen der Anlage zweckmäßigerweise mit gleichzeitiger optischer und/oder akustischer Signalgabe.

Soll sich zu einem vorgegebenen Zeitpunkt kein Transportgut im Bereich der Abtastzone 4 befinden, so kann umgekehrt bei nicht vorhandenem Reflexionslichtstrahl die Anlage weiter in Betrieb bleiben und erst beim Vorhandensein eines Transportgutes abgeschaltet werden.

Infolge der zentralen Anordnung der den Lichtsendekanal verkörpernden Lichtleiter 24 und 8 wird in der Abtastzone ständig Licht ausgestrahlt, sofern die Einrichtung in Betrieb genommen ist. Hingegen wird wegen der exzentrischen Anordnung der den Reflexionslichtkanal bildenden Lichtleiter 25 und 9 je Umdrehung der Hohlwalze 2 nur einmal Deckungsgleichheit zwischen dem Lichtleiterende 9" und dem Lichtleiter 25 erzielt (vergl. Fig. 3 und Fig. 4), so daß je Walzenumdrehung nur einmal ein Reflexlichtstrahl zum Lichtempfänger 21 gelangen kann. Es ist jedoch auch möglich, mehrere stationäre Reflexionslichtkanäle vorzusehen, die mit dem umlaufenden Ende 9" des Lichtleiters 9 zusammenwirken. Des weiteren besteht die Möglichkeit, die das Reflexlicht übertragenden Lichtleiter 9 und 25 koaxial zu den das Sendelichtstrahlenbündel übertragenden Lichtleitern 8 und 24 anzuordnen. Dementsprechend können auch die in der Abtastzone 4 liegenden Enden 8' und 9' der beiden Lichtleiter 8 und 9 koaxial zueinanderliegend angeordnet werden.

Wie Fig. 5 zeigt, sind hier die beiden Enden der besagten Lichtleiter in einer Hülse 28 koaxial zusammengefaßt und mittels einer Zwischenlage 29 optisch gegeneinander abgeschirmt.

Durch Verschwenken des Flansches 13 nach Lösen der Schrauben 14 läßt sich die Winkellage des Lichtleiterendes 9'" bezogen auf den stationären Lichtleiter 25 (Fig. 3 und 4) verändern und somit der Reflexionslichtkanal bei einer anderen, als notwendig oder zweckmäßig erachteten Winkellage aktivieren.

Aus Gründen der Betriebssicherheit empfiehlt es sich, den Übergangsbereich zwischen dem umlaufenden Wellenstumpf 12 und dem diesem gegenüberliegenden feststehenden Bauteil (19) mittels einer Dichtung optisch gegen äußeren Lichteinfall sowie auch gegen das Eindringen von Öl und Staub abzuschirmen.

## Patentansprüche

1. Einrichtung zum Erkennen des Vorhandenseins von Transportgut auf der Mantelfläche eines rotierenden Transportkörpers (2) mit Hilfe einer einen Lichtsender (20) und einen Lichtempfänger (21) sowie eine Schaltungsanordnung zur Signalauswertung enthaltenden lichtelektrischen Einheit, wobei der Lichtsender (20) und der Lichtempfänger (21) stationär angeordnet sind und die Übertragung des vom Lichtsender abgestrahlten Lichtstrahlenbündels zum Lichtempfänger mittels Lichtleiter (8, 9) erfolgt, die mit ihrem einen Ende (8', 9') in die Abtastzone (4) des rotierenden Transportkörpers (2) frei ausmünden und mit ihrem anderen Ende (8", 9") in axialer Richtung aus dem Transportkörper (2) zum Lichtempfänger (20) herausgeführt sind, dadurch gekennzeichnet, daß die lichtelektrische Einheit nach dem Reflexionsprinzip arbeitet und die Enden (8", 9") der zur Übertragung des Sendelichtstrahlenbündels und des Reflexionslichtstrahlenbündels dienenden Lichtleiter (8, 9) so aus dem Transportkörper (2) herausgeführt sind, daß das Ende (8") des den Sendelichtkanal mit verkörpernden Lichtleiters (8) zentral in einer Bohrung (10) im Wellenstumpf (12) des Transportkörpers (2) angeordnet ist und das Ende (9") des den Reflexionslichtkanal mit verkörpernden Lichtleiters (9) in einer exzentrisch zur Mittelachse des Wellenstumpfs (12) liegenden Bohrung (17) untergebracht ist, wobei der Wellenstumpf (12) drehbar in einem den Lichtsender (20) und den Lichtempfänger (21) enthaltenden Bauteil (19) gelagert ist und das Ende (8") des Lichtleiters (8) mit dem Lichtsender (20) und das Ende (9") des Lichtleiters (9) mit dem Lichtempfänger (21) zusammenwirkt.

2. Einrichtung nach Anspruch 1, dadurch gekennzeichnet, daß die Enden (8", 9") der Lichtleiter (8, 9) über weitere Lichtleiter (24, 25) mit dem Lichtsender (20) und dem Lichtempfänger (21) zusammenwirken, wobei der zum Lichtsender führende Lichtleiter (24) im stationären Bauteil (19) achsgleich zum Ende (8") des Lichtleiters (8) geführt ist und der mit dem Lichtempfänger (21) korrespondierende Lichtleiter (25) so im Bauteil (19) angeordnet ist, daß er mit dem Ende (9") des Lichtleiters (9) zur Deckung bringbar ist.

3. Einrichtung nach den Ansprüchen 1 und 2, dadurch gekennzeichnet, daß der Wellenstumpf (12) im feststehenden Bauteil (19) mittels eines Wälzlagers (18) oder dgl. drehbar gelagert ist.

4. Einrichtung nach den Ansprüchen 1 bis 3, dadurch gekennzeichnet, daß der Wellenstumpf (12) Bestandteil eines Flansches (13) ist, der mittels Schrauben (14) und in Umfangsrichtung verlaufender Längsschlitze (16) relativ zum Transportkörper (2) verdrehbar ist.

5. Einrichtung nach den Ansprüchen 1 bis 4, dadurch gekennzeichnet, daß im feststehenden Bauteil (19) mehrere, auf demselben Radius liegende Lichtempfangskanäle vorgesehen sind.

6. Einrichtung nach einem der Ansprüche 1 bis 5, dadurch gekennzeichnet, daß die abtastseitigen Enden (8', 9') der Lichtleiter (8, 9) und/oder deren wellenstumpfseitigen Enden (8', 9") so zusammengefaßt sind, daß sie koaxial zueinander liegen und optisch gegeneinander abgeschirmt sind.

7. Einrichtung nach den Ansprüchen 1 bis 6, dadurch gekennzeichnet, daß der Übergangsbereich zwischen dem umlaufenden Wellenstumpf (12) und dem gegenüberliegenden feststehenden Bauteil (19) gegen äußeren Lichteinfall abgeschirmt ist.

8. Einrichtung nach den Ansprüchen 1 bis 7, dadurch gekennzeichnet, daß als Lichtleiter Glasfasern oder Glasfaserbündel verwendet werden.

9. Einrichtung nach den Ansprüchen 1 bis 7, dadurch gekennzeichnet, daß als Lichtleiter Kunststoffasern oder Kunststoffaserbündel verwendet werden.

10. Einrichtung nach einem der Ansprüche 1 bis 9, dadurch gekennzeichnet, daß bei räumlich getrennt vom Bauteil (19) angeordnetem Lichtsender (20) und Lichtempfänger (21) diese Bauelemente mittels der entsprechend verlängerten Lichtleiter (24, 25) an die Lichtleiter (8, 9) angekoppelt sind.

## Claims

1. Equipment for recognising the presence of stock to be transported on the shell surface of a rotating transport body (2) with the aid of an opti-electrical unit containing an optical transmitter (20) and an optical receiver (21) as well as a circuit arrangement for signal evaluation, wherein the optical transmitter (20) and the optical receiver (21) are arranged to be stationary and the transmission of the light beam bundle emitted by the optical transmitter to the optical receiver takes place by means of optical conductors (8,9), which by their one end (8', 9') open freely into the scanning zone (4) of the rotating transport body (2) and by their other end (8", 9") are led in axial direction out of the transport body (2) to the optical receiver (21), characterised thereby, that the opti-electrical unit operates on the reflection principle and the ends (8", 9") of the optical conductors (8, 9), which serve for the transmission of the transmitted light beam bundle and of the reflected light beam bundle, are so led out of the transport body (2) that the end (8") of the optical conductor (8) also embodying the transmitted light channel is arranged centrally in a bore (10) in the shaft stub (12) of the transport body (2) and the end (9") of the optical conductor (9) also embodying the reflected light channel is housed in a bore (17) lying eccentrically of the central axis of the shaft stub (12), wherein the shaft stub (12) is borne to be rotatable in a component (19) containing the optical transmitter (20) and the optical receiver (21) and the end (8") of the optical conductor (8) cooperates with the optical transmitter (20) and the end (9") of the optical conductor (9) co-operates with the optical receiver (21).

2. Equipment according to claim 1, characterised thereby, that the ends (8", 9") of the optical conductors (8, 9) co-operate by way of further optical conductors (24, 25) with the optical transmitter (20) and the optical receiver (21), wherein the optical conductor (24) leading to the optical transmitter is led in the stationary component (19) co-axially with the end (8") of the optical conductor (8) and the optical conductor (25) corresponding with the optical receiver (21) is so arranged in the component (19) that it is bringable into congruencywith the end (9") of the optical conductor (9).

3. Equipment according to the claims 1 and 2, characterised thereby, that the shaft stub (12) is borne to be rotatable in the stationary component (19) by means of a rolling bearing (18) or the like.

4. Equipment according to claims 1 to 3, characterised thereby, that the shaft stub (12) is component of a flange (13), which is rotatable relative to the transport body (2) by means of screws (14) and elongate slots (16) extending in circumferential direction.

5. Equipment according to the claims 1 to 4, characterised thereby, that several optical reception channels lying on the same radius are provided in the stationary component (19).

6. Equipment according to one of the claims 1 to 5, characterised thereby, that the ends (8', 9') at the scanning end of the optical conductors (8, 9) and/or their ends (8", 9") at the shaft stub end are so combined that they lie one co-axially with the other and are one optically screened from the other.

7. Equipment according to the claims 1 to 6, characterised thereby, that the transition region between the rotating shaft stub (12) and the stationary component (19) opposite thereto is screened against incidence of external light.

8. Equipment according to the claims 1 to 7, characterised thereby, that glass fibres or bundles of glass fibres are used as optical conductors.

9. Equipment according to the claims 1 to 7, characterised thereby, that synthetic material fibres or bundles of synthetic material fibres are used as optical conductors.

10. Equipment according to one of the claims 1 to 9, characterised thereby, that in the case of the optical transmitter (20) and the optical receiver (21) being arranged to be spatially separate from the component (19), they are coupled to the optical conductors (8, 9) by means of the appropriately prolonged optical conductors (24, 25).

## Revendications

1. Dispositif pour détecter la présence d'une matière transportée sur la surface extérieure d'un organe de transport tournant (2) à l'aide d'un ensemble photoélectrique comprenant un émetteur de lumière (20) et un récepteur de lumière (21), ainsi qu'un dispositif de commutation pour l'exploitation des signaux, l'émetteur de lumière (20) et le récepteur de lumière (21) étant montés fixes, et la transmission au récepteur de lumière du faisceau de rayons lumineux émis par l'émetteur de lumière ayant lieu au moyen de guides de lumière (8, 9) qui débouchent librement par l'une de leurs extrémités (8', 9') dans la zone d'exploration (4) de l'organe de transport tournant (2), et qui, par leur autre extrémité (8", 9"), sont amenés à sortir en direction axiale de l'organe de transport tournant (2) vers le récepteur de lumière (21 ), caractérisé par le fait que l'ensemble photoélectrique fonctionne selon le principe de la réflexion, et que les extrémités (8", 9") des guides de lumière (8, 9) qui servant à la transmission du faisceau de rayons lumineux émis et du faisceau de rayons lumineux réfléchi sont amenées à sortir de l'organe de transport tournant (2) de telle manière que l'extrémité (8") du guide de lumière (8) qui constitue le canal destiné à la lumière émise est disposée dans un perçage central (10) ménagé dans le bout d'arbre (12) de l'organe de transport tournant (2), et que l'extrémité (9") du guide de lumière (9) qui constitue le canal destiné à la lumière réfléchie est logée dans un perçage (17) excentré par rapport à l'axe central du bout d'arbre (12), cependant que le bout d'arbre (12) est monté tournant dans un élément de structure (19) qui contient l'émetteur de lumière (20) et le récepteur de lumière (21), l'extrémité (8") du guide de lumière (8) coopèrant avec l'émetteur de lumière (20) et l'extrémité (9") du guide de lumière (9) coope'rant avec le récepteur de lumière (21).

2. Dispositif selon la revendication 1, caractérisé par le fait que les extrémités (8", 9") des guides de lumière (8, 9) coopèrant avec l'émetteur de lumière (20) et le récepteur de lumière (21) par l'intermédiaire d'autres guides de lumière (24, 25), cependant que le guide de lumière (24) qui conduit à l'émetteur de lumière est guidé dans l'élément de structure fixe (19) de manière coaxiale par rapport à l'extrémite (8) du guide de lumière (8), et que le guide de lumière (25) qui correspond au récepteur de lumière (21) est monté dans l'élément de structure (19) de telle manière qu'il puisse être amené à recouvrir l'extrémité (9") du guide de lumière (9).

3. Dispositif selon les revendications 1 et 2, caractérisé par le fait que le bout d'arbre (12) est monté tournant dans l'élément de structure fixe (19) au moyen d'un palire à roulement (18) ou similaire.

4. Dispositif selon les revendications 1 à 3, caractérise par le fait que le bout d'arbre (12) est un élément d'une bride (13) que l'on peut faire tourner par rapport à l'organe de transport tournant (2) au moyen de vis (14) et de fentes allongées (16) qui s'étendant dans la direction circonférentielle.

5. Dispositif selon les revendications 1 à 4, caractérisé par le fait que plusieurs canaux de réception de la lumière situés sur le même rayon sont prévus dans l'élément de structure fixe (19).

6. Dispositif selon l'une des revendications 1 à 5, caractérisé par la fait que les extrémités (8', 9') des guides de lumière (8, 9) qui sont situées du côte où a lieu l'exploration et/ou leurs extrémités (8", 9") situées du côté du bout d'arbre (12) sont assemblées de telle manière qu'elles soient coaxiales entre elles et protégées optiquement l'une par rapport à l'autre.

7. Dispositif selon les revendications 1 à 6, caractérisé par le fait que la zone de transition entre le bout d'arbre tournant (12) et l'élément de structure fixe (19) qui lui fait face est protégée de la lumière incidente extérieure.

8. Dispositif selon les revendications 1 à 7, caractérisé par le fait que l'on utilise comme guides de lumière des fibres de verre ou des faiscaux de fibres de verre.

9. Dispositif selon les revendications 1 à 7 caractérisé par le fait que l'on utilise comme guides de lumière des fibres en matière plastique ou des faisceaux de fibres en matière plastique.

10. Dispositif selon l'une des revendications 1 à 9, caractérisé par le fait que, dans le cas où l'émetteur de lumière (20) et le récepteur de lumière (21) sont séparés dans l'espace de l'élément de structure (19), ces éléments constitutifs sont accouplés aux guides de lumière (8, 9) au moyen des guides de lumière (24, 25) qui sont prolongés en conséquence.
